# EUROPÄISCHE PATENTSCHRIFT

(11) **EP 1 561 257 B1**
(45) Veröffentlichungstag und Bekanntmachung des Hinweises auf die Patenterteilung: **24.01.2007**
(21) Anmeldenummer: 04710390.8
(22) Anmeldetag: 12.02.2004
(51) Int. Cl.: H01P 5/12, H01R 9/05, H01Q 1/24, H01Q 3/26

(54) **VERBINDUNGSEINRICHTUNG ZUM ANSCHLUSS ZUMINDEST ZWEIER VERSETZT ZUEINANDER ANGEORDNETER STRAHLEREINRICHTUNGEN EINER ANTENNENANORDNUNG**
CONNECTION DEVICE FOR THE CONNECTION OF AT LEAST TWO RADIATOR DEVICES OF AN ANTENNA ARRANGEMENT, WHEREBY SAID RADIATOR DEVICES ARE ARRANGED IN AN OFFSET POSITION IN RELATION TO EACH OTHER
DISPOSITIF DE CONNEXION POUR RACCORDER AU MOINS DEUX ANTENNES ACTIVES DECALEES L'UNE PAR RAPPORT A L'AUTRE D'UN ENSEMBLE ANTENNE

(30) Priorität: 11.04.2003 DE 10316788
(43) Veröffentlichungstag der Anmeldung: 10.08.2005
(73) Patentinhaber: Kathrein Werke KG, 83022 Rosenheim (DE)
(72) Erfinder: STOLLE, Manfred, 83043 Bad Aibling (DE); SCHEYER, Andreas, 83104 Tuntenhausen (DE)
(74) Vertreter: Flach, Dieter Rolf Paul
(86) Internationale Anmeldenummer: PCT/EP2004/001333
(87) Internationale Veröffentlichungsnummer: WO 2004/091037

(56) Entgegenhaltungen:
- DE-A- 4 329 361
- US-A- 2 275 646
- US-A- 5 703 599
- US-A- 5 730 622

## Beschreibung

Die Erfindung betrifft eine Verbindungseinrichtung zur Herstellung einer elektrischen Anschlussverbindung von einer Anschlussstelle zu zwei versetzt zueinander liegenden Strahleranordnungen nach dem Oberbegriff des Anspruches 1.

Antennenarrays, insbesondere für Basisstationen von Mobilfunk-Kommunikationseinrichtungen, umfassen in der Regel eine vertikal ausgerichtete Reflektoranordnung, bei welcher mehrere in Vertikalrichtung übereinander versetzt angeordnete Strahlereinrichtungen vorgesehen sind. Es kann sich dabei um einfach polarisierte Strahleranordnungen oder in der Regel um dualpolarisierte Strahleranordnungen handeln, die in 90° versetzt zueinander liegende Polarisationen strahlen.

Ferner kann es sich um Antennenanordnungen handeln, die nur in einem Frequenzband oder in mehreren Frequenzbändern Strahlen empfangen, wozu dann Strahleranordnungen vorgesehen sind, die für die entsprechenden Frequenzbänder angepasst sind. Es wird insoweit beispielsweise auf die vorveröffentlichten Antennenanordnungen gemäß der DE 198 23 749 A1 verwiesen.

Schließlich ist es bei Antennenanordnungen insbesondere in der Mobilfunk-Kommunikationstechnik zum Teil auch wünschenswert, einen bestimmten Abstrahlwinkel einstellen oder vorwählen zu können. Zur Veränderung des sogenannten Down-Tilt-Winkels können beispielsweise Phasenschieberanordnungen verwendet werden, wie sie gemäß der WO 01/13459 A1 bekannt sind. Durch Verstellen der Phasenschieberelemente kommt es zu einer Laufzeitänderung und damit zu einer Phasenverschiebung, wodurch der Absenkwinkel eingestellt werden kann.

Wie erwähnt, gibt es aber auch Fälle, in denen beispielsweise jeweils ein Paar übereinander angeordnete Strahleranordnungen in einem zwar vorwählbaren, aber dann fest voreingestellten Down-Tilt-Winkel betrieben werden sollen. Möglich ist auch, dass beispielsweise über die aus der erwähnten WO 01/13459 A1 vorbekannten Phasenschieberanordnungen nicht nur jeweils ein einzelner, sondern beispielsweise ein Paar benachbart, d.h. vertikal übereinander angeordnete Strahler entsprechend angespeist werden, bevorzugt mit relativ zueinander fest voreingestellter Phase, wodurch die Antenne mit einem bestimmten vorgegebenen Down-Tilt-Winkel strahlt. Wird über die erwähnten Phasenschieber beispielsweise auch ein derartiges Strahlerpaar mit unterschiedlichen Phasenwinkel angesteuert, so kann ein unterschiedlich größer Down-Tilt-Winkel eingestellt werden, wobei aber immer ein relativer Phasenversatz und damit ein relativer unterschiedlicher Absenkwinkel fest voreingestellt bleibt. Dies kann dadurch realisiert werden, dass das zu dem einen Strahler des Strahlerpaares führende Koaxialkabel etwas länger ausgebildet ist als das zu dem zweiten Strahler des Strahlerpaares führende Koaxialkabel, wodurch durch die Laufzeitänderung der gewünschte relative Phasenversatz erzeugt wird.

Eine Verbindung eines derartigen mit unterschiedlicher Phasenlage speisbaren Paares von Strahleranordnungen kann ferner in Streifenleitungstechnik realisiert werden.

Häufig soll dabei auch noch eine gewisse Transformation vorgenommen werden, wozu eine Impedanzwandlereinrichtung benötigt wird. Diese Impedanzwandlereinrichtung kann ebenfalls wiederum mittels Streifenleitungstechnik oder unter Verwendung von Platinen oder von Koaxialkabellösungen realisiert werden. Erfolgt eine Einspeisung über Koaxialleitung, so kann beispielsweise durch Verwendung zweier seriell zusammengeschalteter Koaxialleitungsabschnitte mit unterschiedlichem Innenleiterdurchmesser eine gewünschte Impedanzwandlung realisiert werden.

Bei einer vergleichsweise einfach aufgebauten Antennenanordnung unter Verwendung von gestanzten Dipolstrahlern, kann eine elektrische Leistungsaufteilung auf zwei vor einem Reflektorblech versetzt zueinander angeordnete Strahler, beispielsweise in Form von Dipolstrahlern, auch über eine längliche gestanzte Übertragungsleitung realisiert werden, die einen Zwischenleitungsabschnitt aufweist, der beispielsweise eine schmälere Breite aufweist. Dadurch wird die Transformation und Impedanzwandlung ermöglicht. Durch Vorwahl des Einspeispunktes eines anzuschließenden, d.h. anzulötenden Innenleiterkabels einer Koaxialkabelleitung, kann dann die vorwählbare Phasenverschiebung für die beiden Strahleranordnungen und damit ein vorwählbarer Absenkwinkel fest und dauerhaft eingestellt werden. Eine vorstehend erläuterte Realisierung ist beispielsweise aus der EP 0 826 250 B1 bekannt geworden.

Aus der DE 43 29 361 A1 ist ein Leistungsverteiler für Sendeantennen zum Verteilen der über einen Sender-Koaxialkabel zugeführten Senderleistung auf zwei oder mehr zu verschiedenen Antennenfeldern führenden Antennen-Koaxialkabel bekannt. Der Leistungsverteiler ist in einem Vierkantgehäuse untergebracht, an dessen unteren Ende eine koaxiale Anschlussstelle zur Einspeisung und gegenüberliegend ein T-Verteilerstück vorgesehen ist. Das in dieser Vorveröffentlichung beschriebene Außenleiter-Gehäuse stellt ein im Querschnitt geschlossenes Hohlrohr dar. Eine Impedanz-, Leistungs- und/oder Phasenanpassung ist mit einem derartigen Leistungsverteiler nur schwer umzusetzen.

Ein Koaxialverbinder ist ferner aus der US 5,730,622 A bekannt.

Aufgabe der vorliegenden Erfindung ist es jedoch, eine verbesserte Einspeis- und Verbindungseinrichtung für jeweils zumindest ein Paar von versetzt zueinander angeordneten Strahlereinrichtungen zu schaffen, die für vielfältigste Antennentypen verwendbar ist und die dabei möglichst unempfindlich gegenüber äußeren Einflüssen, wie beispielsweise Streufeldern, sein soll.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Die erfindungsgemäße Verbindungseinrichtung ermöglicht eine direkte Verbindung mit jeweils einem Paar von versetzt zueinander angeordneten Strahlereinrichtungen, und dies in einer kostengünstigen Ausführungsform. Dabei können zwei Strahlerelemente, beispielsweise in Form von zwei Dipolanordnungen, unter Berücksichtigung einer Impedanz-, Leistungs- und/oder Phasenanpassung verbunden werden. Die elektrischen Eigenschaften werden bevorzugt nur durch eine Veränderung (insbesondere Querschnittsveränderung) des Außenleiters und/oder nur durch Veränderung (insbesondere Querschnittsveränderung) des Dielektrikums realisiert. Dies eröffnet die Möglichkeit, einen Innenleiter ohne Durchmessersprünge zu verwenden, was sich als besonders kostengünstig erweist. Die erfindungsgemäße Verbindungseinrichtung lässt sich auch unabhängig vom eingesetzten Reflektor oder Reflektortyp verwenden. Vorteile bieten sich vor allem auch dann, wenn die erfindungsgemäße Lösung in einer Gusstechnik ausgeführt wird. Auch dies trägt zu einer kostengünstigen Lösung bei. Vor allem ist das erfindungsgemäße Verbindungsmodul unempfindlich gegenüber äußeren Einflüssen wie insbesondere Streufeldern. Es kann unabhängig vom Reflektortyp verwendet werden. Dabei schafft es eine direkte Verbindung mit dem jeweiligen Strahler, insbesondere Dipolstrahler.

Die erfindungsgemäße Lösung zeichnet sich unter anderem dadurch aus, dass für die Verbindungseinrichtung eine Gehäuseanordnung verwendet wird, die einen Boden und Seitenwandabschnitte mit zwei gegenüberliegenden Längsseitenwänden aufweist, wodurch ein länglicher Aufnahmeraum gebildet ist, wobei gegenüberliegend zum Boden ein auf der Gehäuseanordnung aufsetzbarer und den Aufnahmeraum überdeckender Deckel positionierbar ist.

Dies bietet die Möglichkeit, einen vollen Zugriff auf den Aufnahmeraum zu haben, um dort die letztlich als Dielektrikum dienenden Innenleiter-Halterungen einzusetzen, in welche dann wiederum der Innenleiter eingefügt und gehalten wird.

Diese Ausführungsform bietet also ferner die Möglichkeit, eine entsprechende Vorauswahl zu treffen, um eine entsprechende Impedanz-, Leistungs- und/oder Phasenanpassung vornehmen zu können. Denn dadurch kann beispielsweise auch eine unterschiedlich gestaltete Innenleiter-Halterung leicht eingesetzt werden, die aufgrund ihres unterschiedlichen Querschnitts oder aufgrund des unterschiedlich gewählten Materials eine unterschiedliche Dielektrizitätskonstante aufweist, die wiederum Einfluss auf die Impedanz-, Leistungs- und/oder Phasenanpassung hat.

Schließlich muss als besonders vorteilhaft hervorgehoben werden, dass die Verbindungseinrichtung einteilig realisiert ist, und zwar mit einem einteilig handhabbaren Außenleitergehäuse mit integriertem Innenleiter. Dadurch werden Intermodulationsprobleme vermieden, wie sie häufig im Stand der Technik als nachteilig und schwer beherrschbar auftreten.

In einer besonders bevorzugten Ausführungsform ist die gesamte Außenleiteranordnung in Gusstechnik realisiert, wobei die Innenleitertechnik durch Einlegung eines bevorzugt ohne Durchmessersprünge ausgestatteten Innenleiters oder Innenleiterdrahtes erfolgt. Durch Verwendung entsprechender Kunststoffhalterungen, also allgemein nichtleitender Elemente, ist der eingelegte Innenleiter von der Außenleiteranordnung elektrisch-galvanisch getrennt.

An einer bevorzugt im mittleren Bereich der Verbindungseinrichtung vorgesehenen Anschlussstelle kann die Anspeisung über ein Koaxialkabel erfolgen.

Die erfindungsgemäße Anordnung lässt sich bevorzugt auch als Doppelanordnung realisieren, bevorzugt symmetrisch zu einer in Längsrichtung verlaufenden vertikalen Symmetrieebene, und zwar mit zwei bevorzugt mittig gegenüberliegenden Anschlussstellen, vorzugsweise für zwei Koaxialkabel. Dadurch kann eine Anspeisung zu zwei Paaren von Strahleranordnungen geschaffen werden, die beispielsweise als dualpolarisierte Strahleranordnung wirken. Von daher erfolgt für jede der beiden Polarisationen eine entsprechende Anspeisung über einen separaten Innenleiter. Die Außenleiteranordnung ist für beide Innenleiter vorgesehen, wobei bevorzugt die beiden Innenleiter durch einen längs verlaufenden Vertikalsteg, der mit der Außenleiteranordnung elektrisch verbunden ist, voneinander abgeschirmt sind.

In einer besonders bevorzugten Ausführungsform ist die erfindungsgemäße Verbindungseinrichtung als selbständig handhabbares, beliebig einsetz- und an einem Reflektor anbaubares Bauteil vorgesehen. In einer alternativen Ausführungsform kann die Außenleiteranordnung aber auch als integrales Funktionsteil von Hause aus als Teil der Reflektoranordnung hergestellt sein, vorzugsweise auf der zur Strahleranordnung rückwärtigen Seite des Reflektors. Bei einer derartigen Ausführungsform muss lediglich in die ein Funktionsteil des Reflektors bildenden Außenleiteranordnung der Verbindungseinrichtung noch eine Innenleiteranordnung eingefügt und das so gebildete Funktionsteil durch Aufsetzen einer Deckelanordnung verschlossen werden.

Da bei der erfindungsgemäßen Lösung sowohl der Innenleiter als auch das Außenleitergehäuse einteilig aufgebaut und einteilig handhabbar sind, treten auch keine Intermodulations-Probleme auf, was insbesondere in der Mobilfunk-Kommunikationstechnik von großer Bedeutung ist.

Weitere Vorteile, Einzelheiten und Merkmale der Erfindung ergeben sich nachfolgend aus den anhand von Zeichnungen dargestellten Ausführungsbeispielen. Dabei zeigen im Einzelnen:
- Figur 1 :: eine schematische Draufsicht auf eine Antennenanordnung mit einem Reflektor und acht übereinander angeordneten nach Art von Kreuzdipolen ausgeführten Strahlereinrichtungen;
- Figur 2 :: eine schematische Darstellung zur Einstellung eines unterschiedlichen Down-Tilt-Winkels mittels einer Doppelphasenschiebereinrichtung unter Verwendung jeweils einer erfindungsgemäßen Verbindungseinrichtung für ein Paar von Strahleranordnungen;
- Figur 3 :: eine schematische Vertikalschnittdarstellung durch einen Reflektor mit zwei versetzt angeordneten Strahleranordnungen, die über eine erfindungsgemäße Verbindungseinrichtung gespeist werden;
- Figur 4 :: eine schematische perspektivische Darstellung der erfindungsgemäßen Verbindungseinrichtung mit aufgesetztem Deckel;
- Figur 5 :: eine entsprechende Darstellung zu Figur 4 mit abgenommenem Deckel;
- Figur 6 :: eine Querschnittsdarstellung längs der Linie V-V in Figur 4;
- Figur 7 :: eine weitere Querschnittsdarstellung längs der Linie VI-VI in Figur 4;
- Figur 8 :: eine vergrößerte Detaildarstellung aus Figur 5 bezüglich des Anschlusses von koaxialen Speiseleitungen an der Verbindungseinrichtung;
- Figur 9 :: eine abgewandelte auszugsweise perspektivische Unteransicht des Reflektors mit einem mit dem Reflektor integral verbundenen Verbindungsteil; und
- Figur 10 :: eine entsprechende Querschnittsdarstellung durch das Ausführungsbeispiel gemäß Figur 9.

In Figur 1 ist eine schematische Wiedergabe einer Antennenanordnung 1 mit einem Reflektor 3 gezeigt, und zwar im gezeigten Ausführungsbeispiel mit acht mit Vertikalversatz übereinander angeordneten Strahleranordnungen 5. Die Strahleranordnungen 5 bestehen im gezeigten Ausführungsbeispiel aus einer dualpolarisierten Strahleranordnung, beispielsweise in Form von kreuzförmigen Strahleranordnungen. Es können dazu aber auch andere Dipolstrahleranordnungen, beispielsweise in Form eines Dipolquadrates, eines sogenannten Vektordipols entsprechend der Vorveröffentlichung WO 00/39894 A1 oder beispielsweise auch in Form von Patchstrahlern verwendet werden, wie dies hinlänglich bekannt ist. Es wird insoweit auf die dem Fachmann bekannten Strahleranordnungen verwiesen, die für vergleichbare Einsatzzwecke verwendet werden können.

Jeweils eine Polarisation der Strahleranordnung 5 kann z.B. über ein Speisenetzwerk entsprechend Figur 2 gespeist werden, welches für jede Polarisation einen Speiseeingang 7 und im gezeigten Ausführungsbeispiel eine Doppelphasenschieberbaugruppe 9 umfasst, wie dies grundsätzlich aus der WO 01/13459 A1 bekannt ist. Es wird insoweit auf diese Vorveröffentlichung auch bezüglich des in dieser Vorveröffentlichung diskutierten Standes der Technik verwiesen und zum Inhalt dieser Anmeldung gemacht.

Der Speiseeingang 7 ist dabei mit einem zeigerförmigen Einstellelement 11 der Phasenschieberbaugruppe 9 verbunden, welches zwei Streifenleitungsabschnitte 13 und 15 übergreift. Je nach Einstelllage des Einstellelementes 11 wird dabei die eingespeiste Energie durch die unterschiedlichen Laufzeitlängen in den Streifenleitungsabschnitten 13, 15 mit unterschiedlicher Phasenlage den darüber gespeisten Strahlern zugeführt. Die vier Ausgänge 17 der Phasenschieberanordnung 9 sind im gezeigten Ausführungsbeispiel jeweils über eine nachfolgend noch im Einzelnen erläuterte erfindungsgemäße Verbindungseinrichtung 19 mit den zu einer Polarisation gehörenden Strahlern 5' verbunden.

Ein entsprechender Schaltungsaufbau (in Figur 2 nicht gezeigt) ist für die Strahler 5" für die zweite Polarisation vorgesehen, wobei die Strahler für die zweite Polarisation in Figur 2 nur strichliert angedeutet sind.

Nachfolgend wird auf die Verbindungseinrichtung 19 eingegangen, worüber jeweils ein Paar benachbart angeordneter Strahler 5' bzw. 5" gespeist wird.

In der Querschnittsdarstellung gemäß Figur 3 sind die Sockelbereiche 5a, beispielsweise zweier Symmetrierungen zweier benachbart zueinander angeordneter Strahleranordnungen 5 gezeigt, die auf der Frontseite des Reflektors 3 montiert sind, wohingegen auf der gegenüberliegenden und damit rückwärtigen Seite des Reflektors 3 eine nachfolgend im Detail erörterte Verbindungseinrichtung 19 zur Speisung dieser beiden benachbarten Strahleranordnungen 5 montiert ist.

Die erläuterte Verbindungseinrichtung 19 ist als einheitlich handhabbares Verbindungsmodul ausgeführt, vorzugsweise in Gusstechnik, beispielsweise Alugusstechnik. Alle geeigneten entsprechend verarbeiteten Materialien kommen in Betracht. Die Verbindungseinrichtung 19 umfasst dazu ein Gehäuse oder eine Aufnahmeeinrichtung 19' mit einem Boden 19a und einem sich quer und im gezeigten Ausführungsbeispiel zumindest im Wesentlichen senkrecht dazu erstreckenden umlaufenden Seitenwandabschnitt, der sich in die Längsseitenwände 19b und die stirnseitig angeordneten Querseitenwände 19c gliedert. Der Boden 19a mit den Seitenwandabschnitten 19b und 19c bildet den Außenleiter 19".

Da das erläuterte Ausführungsbeispiel zur Speisung zweier Paare von Strahleranordnungen dient, nämlich einem Paar von Strahlern 5' für die eine Polarisation und einem zweiten Strahlerpaar 5" für eine zweite senkrecht dazu stehende Polarisation, ist das erläuterte Verbindungsmodul 19 mit einem Mittel-Längssteg 19d ausgestattet (durch den hindurch im gezeigten Ausführungsbeispiel eine quer zum Boden 19a verlaufende Mittelsymmetrieebene verläuft), der ebenfalls Teil des Außenleiters 19" ist.

Auf den umlaufenden Seitenwandabschnitten 19b und 19c und dem Mittel-Längssteg 19d kann ein Deckel 19e aufgesetzt werden, um die gesamte Anordnung nach außen hin abzuschließen und bei Bedarf abzuschirmen. Der in Figur 4 aufgesetzte Deckel 19e kann aus einem nicht-leitenden Material, beispielsweise Kunststoffmaterial, bestehen. Nur wenn eine zusätzliche Abschirmung gewünscht wird, kann auch dieser Deckel aus Metall gefertigt sein, wobei der Deckel nicht nur aus einem Gussteil bestehen muss, sondern auch aus einem gekanteten Metallteil gefertigt sein kann. Bevorzugt über seitliche Laschen 19f, die auf einer schrägen Rampe oder Nase 19g auflaufen, wird der Deckel aufgesetzt, wobei die Halteabschnitte die Nase 19g in der endgültigen aufgesetzten Position hintergreifen bzw. hinterrasten.

Wie insbesondere die im Querschnitt wiedergegebenen Figuren 6 und 7 zeigen, ergibt sich durch den erläuterten Aufbau eine Außenleiteranordnung mit zwei länglichen Aufnahmeräumen 27, in welche jeweils eine elektrisch nichtleitfähige Innenleiterhalterung 29 eingefügt ist. Diese besteht bevorzugt aus einem als Dielektrikum wirkenden Kunststoff. Die Halterung kann so eingefügt werden, dass sie dauerhaft fest in den Aufnahmeräumen 27 sitzt. Aber auch bei loser Einfügung würde sie letztlich durch Aufsetzen des erwähnten Deckels 19e in vorbestimmter Lage fixiert sein.

Die Innenleiter-Halterung 29 weist im Querschnitt gabelförmige Seitenstege 29a auf, die nach außen hin, d.h. nach oben hin, leicht divergierend auslaufen. Dadurch wird eine im Querschnitt leicht V-förmige Nut oder ein leicht V-förmiger Aufnahmeschlitz oder Aufnahmeraum 29b geschaffen, in dessen Bereich benachbart zum Nutboden Seitenwandabschnitte ausgebildet sind, die parallel zueinander verlaufen oder sogar zum Nutboden hin wiederum geringfügig divergierend ausgerichtet sind, so dass nach Eindrücken des kabelförmigen Innenleiters 33 bis in das Nutbett dieser vor einem unbeabsichtigten Herausbewegen aus der nutförmigen Aufnahme 29b gesichert ist.

Darüber hinaus ist aus den Ausführungsbeispielen auch ersichtlich, dass die bevorzugt aus Kunststoff bestehende Deckelanordnung 19e an der Deckelinnenseite mit einem Paar nach unten vorstehenden Rippen 19e' versehen ist, die im montierten Zustand des Deckels in die nutförmige Aufnahme 29b eingreifen und so gestaltet sind, dass sie bei montiertem Deckel den in die nutförmige Aufnahme 29b eingelegten Innenleiter 33 in dieser nutförmigen Aufnahme 29b fixiert und unverlierbar halten. Dazu laufen die Rippen 19e' im Querschnitt leicht keilförmig zusammen und weisen an ihrem vorlaufenden Ende einen abgeflachten und gegebenenfalls sogar leicht konkaven Anlageabschnitt auf, der auf dem Innenleiter 33 im montierten Zustand aufliegt.

Im gezeigten Ausführungsbeispiel sind an den beiden gegenüberliegenden Längsseiten 19d vorzugsweise im mittleren Bereich zwei Anschlussstellen 35 vorgesehen, zu denen beispielsweise von der erläuterten Strahler- oder Dipolanordnung zwei Koaxialkabel 37 hingeführt werden können. Die Außenleiter werden mit dem leitfähigen Gehäuse der Verbindungseinrichtung bzw. dem Verbindungsmodul 19 elektrisch kontaktiert, wohingegen die Innenleiter dazu getrennt über eine elektrische Querverbindung 39 mit dem zumindest in diesem Abschnitt blankliegenden Innenleiter 33, vorzugsweise durch Löten elektrisch-galvanisch verbunden werden. Im gezeigten Ausführungsbeispiel ist der Innenleiter 33 in der gesamten Länge ohne Kabelisolierung versehen, da der Innenleiter 33 gemäß Ausführungsbeispiel in einer als Isolierung wirkenden Innenleiter-Halterung 29 aus Kunststoff eingelegt ist. Eine Transformation oder Impedanzanpassung wird im Ausführungsbeispiel nicht durch eine Querschnittsveränderung des Innenleiters 33 geschaffen (was aufwendig wäre), sondern durch entsprechende unterschiedliche Gestaltungen des Außenmaßes oder Querschnittsmaßes der gegenüberliegenden Längsseitenwände 19b, die den Außenleiter der Verbindungseinrichtung bilden. Dabei ist ferner auch der Abstand zum Boden 19a wichtig, da durch Veränderung des Abstandes zum Boden 19a ebenfalls ein Beitrag zur Transformation oder Impedanzanpassung geleistet wird bzw. geleistet werden kann.

Im gezeigten Ausführungsbeispiel, insbesondere auch aus Figur 4, ist zu ersehen, dass die elektrischen Anschlussstellen 35 für die Einspeisung von den Koaxialkabeln 37 bezogen auf die Längsrichtung des Verbindungsmoduls 19 nicht mittig, sondern leicht außenmittig angeordnet sind, so dass beispielsweise der Einspeisweg von den Anschlussstellen 35 zu den stirnseitig gegenüberliegenden Anschlussstellen (also an den gegenüberliegenden Stirnseiten 19c des Verbindungsmoduls) unterschiedlich lang ist, wodurch die gewünschte, durch die gesamte geometrische Anordnung vorgewählte Phasenverschiebung für die benachbart liegenden Strahler und damit ein bestimmter Absenkwinkel vorgeprägt ist. Abweichend vom gezeigten Ausführungsbeispiel kann die Anspeisung aber auch exakt mittig erfolgen, wenn nämlich beide über die erfindungsgemäße Verbindungseinrichtung angespeisten benachbart zueinander angeordneten Strahleranordnungen mit gleicher Phasenlage gespeist werden sollen.

In Figur 8 ist eine vergrößerte Detaildarstellung einer der beiden Anschlussstellen 35 gezeigt. Daraus ist zu entnehmen, dass beispielsweise der Außenleiter mit einem darauf sitzenden elektrisch leitfähigen Außenleiterkopf 43 versehen wird, der in eine entsprechende Ausnehmung 45 an der Anschlussstelle 35 eingesetzt wird und dadurch mit dem nach Art eines Gehäuses gebildeten Außenleiter der Verbindungseinrichtung elektrisch verbunden ist. Davon wird elektrisch getrennt der Innenleiter des Koaxialkabel über eine Öffnung in den Längsseitenwänden 19b zum jeweils zugeordneten Innenleiter 33 geführt und mit diesem elektrisch verbunden. Wie erläutert, ist die Verbindungseinrichtung als doppelte Verbindungseinrichtung mit zwei Innenleitern 33 gestaltet, um darüber beide senkrecht zueinander stehenden Polarisationen beider versetzt zueinander angeordneter Strahler anzuspeisen. Die Verbindungseinrichtung ist dabei bevorzugt zu einer vertikalen Mittellängsebene 47 (Figur 6) symmetrisch gestaltet. Die so gebildete Verbindungseinrichtung wird dann an geeigneter Stelle, z.B. auf der Rückseite eines Reflektors 3 befestigt, beispielsweise aufgeschweißt, angelötet oder mittels Schrauben oder sonstiger Befestigungseinrichtungen montiert. Abweichend davon ist es auch möglich, die erläuterte Verbindungseinrichtung nur mit den beiden Dipolen, also den Strahler oder Antennenelementen zu verbinden, nicht aber mit dem Reflektor. Mit anderen Worten kann das Verbindungsteil auch so angebracht werden, dass es den Reflektor nicht einmal berührt, wie dies auch in der Querschnittsdarstellung gemäß Figur 3 zu ersehen ist.

Anhand von Figur 9 ist in schematischer auszugsweiser perspektivischer Darstellung auf der Rückseite eines Reflektors 3 und in Figur 10 in schematischer Querschnittsdarstellung quer zur Längsrichtung des Reflektors 3 gezeigt, dass die erfindungsgemäße Verbindungseinrichtung, d.h. das erfindungsgemäße Verbindungsmodul 19, nicht nur als separat handhabbares Bauteil, sondern auch als in die Reflektoranordnung integriertes Funktionsteil ausgebildet sein kann, bei welchem der Boden 19a des Verbindungsmoduls 19 durch das Material des Reflektors 3 selbst gebildet wird. Mit anderen Worten bilden die erläuterten als Außenleiter dienenden Längsseitenwände 19b, die Querseitenwände 19c sowie der vorgesehene mittlere Längssteg 19d ein einstückiges Teil der gesamten Reflektoranordnung.

Wie aus den Figuren, beispielsweise Figur 3, Figur 4 oder auch Figur 5 zu ersehen ist, wird die erläuterte Verbindungseinrichtung 19 oder das Verbindungsteil mittels zweier Schrauben 51 befestigt, beispielsweise direkt mittels der Schrauben 51 mit den Strahlerelementen oder Dipolen verbunden, d.h. insbesondere mit den zugehörigen Sockelbereichen 5a der Strahlereinrichtung. Dabei werden bevorzugt beide Polarisationen des Dipols mit dem Verbindungsteil, d.h. mit der Verbindungseinrichtung mittels einer Schraube mechanisch verbunden und elektrisch kontaktiert. Mit anderen Worten wird hierüber eine Verbindung mit dem Außenleiter der Verbindungseinrichtung 19 hergestellt. Entsprechende Abstützbereiche 53 der Verbindungseinrichtung 19, die in Richtung Befestigungsflächen oder Sockel 5a der Dipoleinrichtungen über den eigentlichen Boden 19a nach unten vorstehen, liegen dann an der Reflektor-Rückwand an. Mit anderen Worten würde bei einer derartigen Ausführungsform der Boden 19a der Verbindungseinrichtung 19 auf dem Reflektor 3 nicht aufliegen und diesen nicht berühren.

Abweichend vom erläuterten Ausführungsbeispiel kann das erläuterte Verbindungsmodul 19 natürlich auch zur Einspeisung eines Paares von lediglich einfach polarisierten Strahleranordnungen dienen. Dann würde das Verbindungsmodul 19 nur die umlaufenden Außenwände 19b, 19c ohne Mittel-Längssteg 19d aufweisen. In dem so gebildeten einzigen Aufnahmeraum 27 wäre dann nur eine entsprechende Innenleiter-Halterung 29 und nur ein Innenleiter 33 verlegt.

## Patentansprüche

1. Verbindungseinrichtung zur Herstellung einer elektrischen Anschlussverbindung von einer Anschlussstelle (35) zu zwei versetzt zueinander liegenden Strahleranordnungen (5), mit einer Innenleiter- und einer Außenleiterverbindung, mit folgenden Merkmalen:
- die Verbindungseinrichtung (19) umfasst eine Gehäuseanordnung (19'), die einen Außenleiter (19") bildet,
- längs der den Außenleitern (19") bildenden Gehäuseanordnung ist im Abstand dazu ein Innenleiter (33) angeordnet,
- der Innenleiter (33) ist im Aufnahmeraum (27) mittels einer Innenleiter-Halterung (29) gehalten, worüber der Innenleiter (33) gegenüber der den Außenleiter (19") bildenden Gehäuseanordnung elektrisch-galvanisch getrennt und/oder isoliert ist,
**gekennzeichnet durch** die folgenden weiteren Merkmale:
- die Gehäuseanordnung weist einen Boden (19a) und Seitenwandabschnitte mit zwei gegenüberliegenden Längsseitenwänden (19b) auf, wodurch ein länglicher Aufnahmeraum (27) gebildet ist, und
- gegenüberliegend zum Boden (5) ist ein auf die Gehäuseanordnung (19') aufsetzbarer und den Aufnahmeraum (27) überdeckender Deckel (19e) positioniert.

2. Verbindungseinrichtung nach Anspruch 1, **dadurch gekennzeichnet, dass** die Gehäuseanordnung einen umlaufenden Seitenwandabschnitt mit zwei gegenüberliegenden Längsseitenwänden (19b) und zwei stirnseitig gegenüberliegenden Querseitenwänden (19c) aufweist.

3. Verbindungseinrichtung nach Anspruch 1 oder 2, **dadurch gekennzeichnet, dass** die Verbindungseinrichtung (19) direkt mit den zugehörigen Strahleranordnungen (5) oder mit den zugehörigen Sockelbereichen (5a) der Strahleranordnungen (5) kontaktiert ist.

4. Verbindungseinrichtung nach einem der Ansprüche 1 bis 3, **dadurch gekennzeichnet, dass** die Innenleiter-Halterung (29) aus nicht leitfähigem Material besteht.

5. Verbindungseinrichtung nach Anspruch 4, **dadurch gekennzeichnet, dass** die Innenleiter-Halterung (29) aus Kunststoff besteht.

6. Verbindungseinrichtung nach einem der Ansprüche 1 bis 5, **dadurch gekennzeichnet, dass** der Innenleiter (33) aus einem Draht oder aus einem unisolierten Draht besteht.

7. Verbindungseinrichtung nach einem der Ansprüche 1 bis 6, **dadurch gekennzeichnet, dass** die Impedanz- oder Leistungsanpassung der Verbindungseinrichtung durch die unterschiedliche Gestaltung des Gehäuses (19) oder des Außenleiters (19"), d.h. durch die unterschiedliche Gestaltung des Querschnittsmaßes oder der Wandstärke der Längsseitenwände (19b) oder durch ein unterschiedliches Ausmaß zwischen den gegenüberliegenden Längsseitenwänden (19b) vorgewählt oder vorgegeben ist.

8. Verbindungseinrichtung nach einem der Ansprüche 1 bis 7, **dadurch gekennzeichnet, dass** die Impedanz- oder Leistungsanpassung der Verbindungseinrichtung durch die unterschiedliche Gestaltung der Innenleiter-Halterung (29) vorgewählt oder vorgegeben ist, d.h. durch den hierüber vorgegebenen unterschiedlichen Abstand zum Boden (19a).

9. Verbindungseinrichtung nach einem der Ansprüche 1 bis 8, **dadurch gekennzeichnet, dass** die Impedanz- oder Leistungsanpassung der Verbindungseinrichtung durch die Verwendung eines im Aufnahmeraum (27) zwischen Innenleiter (33) und Gehäuseanordnung (19') eingefügten Dielektrikums oder durch die Querschnittsgestaltung des Dielektrikums vorgewählt oder vorgegeben ist.

10. Verbindungseinrichtung nach einem der Ansprüche 1 bis 9, **dadurch gekennzeichnet, dass** diese als Doppelmodul ausgebildet ist, nämlich unter Verwendung zweier mit Seitenversatz zueinander angeordneter Innenleiter (33).

11. Verbindungseinrichtung nach Anspruch 10, **dadurch gekennzeichnet, dass** die beiden mit Seitenversatz zueinander angeordneten Innenleiter (33) über einen zwischen diesen vorgesehenen leitenden Mittel-Längssteg (19d) voneinander getrennt sind.

12. Verbindungseinrichtung nach Anspruch 10 oder 11, **dadurch gekennzeichnet, dass** der Mittel-Längssteg (19d) Teil des Gehäuses (19') der Verbindungseinrichtung (19) ist und elektrisch leitend ausgebildet ist.

13. Verbindungseinrichtung nach einem der Ansprüche 1 bis 12, **dadurch gekennzeichnet, dass** das Gehäuse (19) der Verbindungseinrichtung (19) unter Verwendung von elektrisch leitfähigem Metall elektrisch leitfähig ist.

14. Verbindungseinrichtung nach einem der Ansprüche 1 bis 13, **dadurch gekennzeichnet, dass** das Gehäuse (19) aus nicht leitfähigem Material besteht und zumindest mit einer elektrisch leitfähigen Oberfläche versehen ist.

15. Verbindungseinrichtung nach einem der Ansprüche 1 bis 14, **dadurch gekennzeichnet, dass** die Innenleiter-Halterung (29) einen Aufnahmeraum (29b) zur Aufnahme und Halterung des Innenleiters (33) aufweist.

16. Verbindungseinrichtung nach Anspruch 15, **dadurch gekennzeichnet, dass** der Aufnahmeraum (29) nutförmig ist.

17. Verbindungseinrichtung nach einem der Ansprüche 1 bis 16, **dadurch gekennzeichnet, dass** die gehäuseförmige Verbindungseinrichtung (19) über einen Deckel (19e) verschlossen ist.

18. Verbindungseinrichtung nach Anspruch 17, **dadurch gekennzeichnet, dass** der Deckel (19e) aus Kunststoff besteht.

19. Verbindungseinrichtung nach Anspruch 17 oder 18, **dadurch gekennzeichnet, dass** der Deckel (19e) auf seiner Innenseite eine vorstehende Anordnung in Form eines vorstehenden Steges oder einer vorstehenden Rippe (19e') oder in Form beabstandeter Vorsprünge aufweist, der oder die im montierten Zustand des Deckels (19e) in den nutförmige Aufnahmeraum (19b) hineinragt bzw. hineinragen, in welchem der Innenleiter (33) angeordnet ist.

20. Verbindungseinrichtung nach einem der Ansprüche 1 bis 19, **dadurch gekennzeichnet, dass** die Verbindungseinrichtung (19) aus einem einheitlich handhabbaren gehäuseartig ausgebildeten Verbindungsmodul (19') besteht.

21. Verbindungseinrichtung nach einem der Ansprüche 1 bis 20, **dadurch gekennzeichnet, dass** die Verbindungseinrichtung (19) als integriertes Funkionsteil mit einem Reflektor (3) einstückig derart verbunden oder hergestellt ist, dass der Boden (19a) der Verbindungseinrichtung Teil des Reflektors (3) ist und dass die Seitenwandabschnitte (19b, 19c) eintückig fest mit dem Reflektor (3) verbunden sind.

22. Verbindungseinrichtung nach Anspruch 21, **dadurch gekennzeichnet, dass** zwischen den Seitenwandabschnitten (19b, 19c) ein Mittel-Längssteg (19d) vorgesehen ist, der ebenfalls mit dem Reflektor einstückig fest verbunden ist.

23. Verbindungseinrichtung nach einem der Ansprüche 1 bis 22, **dadurch gekennzeichnet, dass** die Verbindungseinrichtung (19) in einem Urformverfahren, d.h. in einem Druckguss- oder Spritzguss- oder Präge- oder Umformverfahren als integraler Bestandteil des Reflektors hergestellt ist.

24. Verbindungseinrichtung nach einem der Ansprüche 1 bis 18, **dadurch gekennzeichnet, dass** die Verbindungseinrichtung (19) über zumindest zwei Schrauben (51) befestigt ist, entweder mit dem Reflektor (3) oder mit den Strahleranordnungen (5) oder mit deren Sockel (5a).

25. Verbindungseinrichtung nach Anspruch 24, **dadurch gekennzeichnet, dass** die Verbindungseinrichtung (19) zumindest im geringen Abstand zum Reflektor (3) angeordnet ist, und mit vorstehenden Abschnittsbereichen (53) auf den Sockelbereichen der Strahleranordnungen (5) aufliegt und daran befestigt ist, wobei diese Sockelbereiche in entsprechenden Ausnehmungen in dem Reflektor (3) freiliegen.

26. Verbindungseinrichtung nach einem der Ansprüche 1 bis 23, **dadurch gekennzeichnet, dass** die Verbindungseinrichtung (19) direkt auf dem Reflektor (19) aufliegend montiert ist.

27. Verbindungseinrichtung nach einem der Ansprüche 1 bis 26, **dadurch gekennzeichnet, dass** der Innenleiter (33) im Wesentlichen auf seiner gesamten Länge in eine Innenleiter-Halterung (29) eingesetzt bzw. eingelegt ist.

28. Verbindungseinrichtung nach einem der Ansprüche 1 bis 27, **dadurch gekennzeichnet, dass** die Leitungslänge zwischen den Anschlussstellen (35) und den beiden versetzt angeordneten Strahleranordnungen (5) zur Erzeugung einer unterschiedlichen Phasenlage und damit eines vorwählbaren Down-tilt-Winkels unterschiedlich ist.

29. Verbindungseinrichtung nach einem der Ansprüche 1 bis 28, **dadurch gekennzeichnet, dass** die Leitungslänge zwischen den Anschlussstellen (35) und den beiden versetzt angeordneten Strahleranordnungen (5) zur Erzeugung einer integrierten Impedanz- oder Leistungsanpassung für die zumindest beiden angeschlossenen Strahleranordnungen (5) unterschiedlich ist.

## Claims

1. Connecting device for producing an electrical connection from one connection point (35) to two antenna element arrangements (5) which are offset with respect to one another, having an inner conductor connection and an outer conductor connection, having the following features:
- the connecting device (19) has a housing arrangement (19') which forms an outer conductor (19''),
- an inner conductor (33) is arranged along the housing arrangement which forms the outer conductors (19''), and at a distance from it,
- the inner conductor (33) is held in a holding area (27) by means of an inner conductor holder (29), by means of which the inner conductor (33) is electrically conductively disconnected and/or isolated from the housing arrangement which forms the outer conductor (19"),
**characterized by** the following further features:
- the housing arrangement has a base (19a), and side wall sections with two opposite longitudinal side walls (19b), thus forming an elongated holding area (27), and
- a cover (19e), which can be placed on the housing arrangement (19') and covers the holding area (27), is positioned opposite the base (5).

2. Connecting device according to Claim 1, **characterized in that** the housing arrangement has a circumferential side wall section with two opposite longitudinal side walls (19b) and two lateral side walls (19c) at the ends.

3. Connecting device according to Claim 1 or 2, **characterized in that** the connecting device (19) makes direct contact with the associated antenna element arrangements (5) or with the associated cap areas (5a) of the antenna element arrangements (5).

4. Connecting device according to one of Claims 1 to 3, **characterized in that** the inner conductor holder (29) is composed of nonconductive material.

5. Connecting device according to Claim 4, **characterized in that** the inner conductor holder (29) is composed of plastic

6. Connecting device according to one of Claims 1 to 5, **characterized in that** the inner conductor (33) comprises a wire or an uninsulated wire.

7. Connecting device according to one of Claims 1 to 6, **characterized in that** the impedance matching or power matching of the connecting device is preselected or predetermined by the different configuration of the housing (19) or of the outer conductor (19''), that is to say by the different configuration of the cross-sectional size or the wall thickness of the longitudinal side walls (19b), or by a different distance between the opposite longitudinal side walls (19b).

8. Connecting device according to one of Claims 1 to 7, **characterized in that** the impedance matching or power matching of the connecting device is preselected or predetermined by the different configuration of the inner conductor holder (29), that is to say by the different distance from the base (19a), which is predetermined in this way.

9. Connecting device according to one of Claims 1 to 8, **characterized in that** the impedance matching or power matching of the connecting device is preselected or predetermined by the use of a dielectric, which is inserted in the holding area (27) between the inner conductor (33) and the housing arrangement (19'), or by the cross-sectional configuration of the dielectric.

10. Connecting device according to one of Claims 1 to 9, **characterized in that** the connecting device is in the form of a double module, namely using two inner conductors (33), which are arranged with a lateral offset with respect to one another.

11. Connecting device according to Claim 10, **characterized in that** the two inner conductors (33) which are arranged with a lateral offset from one another are separated from one another via a conductive central longitudinal web (19d) which is provided between them.

12. Connecting device according to Claim 10 or 11, **characterized in that** the central longitudinal web (19d) is part of the housing (19') of the connecting device (19) and is designed to be electrically conductive.

13. Connecting device according to one of Claims 1 to 12, **characterized in that** the housing (19) of the connecting device (19) is electrically conductive, using electrically conductive metal.

14. Connecting device according to one of Claims 1 to 13, **characterized in that** the housing (19) is composed of nonconductive material and is provided with at least one electrically conductive surface.

15. Connecting device according to one of Claims 1 to 14, **characterized in that** the inner conductor holder (29) has a holding area (29b) for retention and holding of the inner conductor (33).

16. Connecting device according to Claim 15, **characterized in that** the holding area (29) is in the form of a groove.

17. Connecting device according to one of Claims 1 to 16, **characterized in that** the connecting device (19), which is in the form of a housing, is closed by a cover (19e).

18. Connecting device according to Claim 17, **characterized in that** the cover (19e) is composed of plastic.

19. Connecting device according to Claim 17 or 18, **characterized in that**, on its inner face, the cover (19e) has a projecting arrangement in the form of a projecting web or a projecting rib (19e'), or in the form of projections which are spaced apart from one another, which, when the cover (19e) is fitted, projects or project into the holding area (19b), which is in the form of a groove and in which the inner conductor (33) is arranged.

20. Connecting device according to one of Claims 1 to 19, **characterized in that** the connecting device (19) comprises a connecting module (19') which can be handled in a standard manner and is in the form of a housing.

21. Connecting device according to one of Claims 1 to 20, **characterized in that**, as an integrated functional part, the connecting device (19) is integrally connected to a reflector (3), or is produced integrally with a reflector (3), such that the base (19a) of the connecting device is part of the reflector (3), and such that the side wall sections (19b, 19c) are integrally and firmly connected to the reflector (3).

22. Connecting device according to Claim 21, **characterized in that** a central longitudinal web (19d) is provided between the side wall sections (19b, 19c) and is likewise integrally firmly connected to the reflector.

23. Connecting device according to one of Claims 1 to 22, **characterized in that** the connecting device (19) is produced as an integrated component of the reflector using a master gauge method, i.e. using a die-casting, injection-molding, stamping or forming method.

24. Connecting device according to one of Claims 1 to 18, **characterized in that** the connecting device (19) is attached via at least two screws (51), either to the reflector (3) or to the antenna element arrangements (5) or to their cap (5a).

25. Connecting device according to Claim 24, **characterized in that** the connecting device (19) is arranged at least at a short distance from the reflector (3) and rests on and is attached to the cap areas of the antenna element arrangements (5) by means of projecting section areas (53), with these cap areas being exposed in appropriate recesses in the reflector (3).

26. Connecting device according to one of Claims 1 to 23, **characterized in that** the connecting device (19) is mounted such that it rests directly on the reflector (19).

27. Connecting device according to one of Claims 1 to 26, **characterized in that** the inner conductor (33) is inserted or introduced into an inner conductor holder (29) essentially over its entire length.

28. Connecting device according to one of Claims 1 to 27, **characterized in that** the line length between the connection points (35) and the two antenna element arrangements (5) which are arranged offset is different, in order to produce a different phase angle and thus a preselectable down-tilt angle.

29. Connecting device according to one of Claims 1 to 27, **characterized in that** the line length between the connection points (35) and the two antenna element arrangements (5) which are arranged offset is different in order to produce integrated impedance matching or power matching for the at least two connected antenna element arrangements (5).

## Revendications

1. Dispositif de connexion pour établir une connexion de raccordement électrique d'une borne de raccordement (35) vers deux agencements rayonneurs (5) disposés en décalage l'un par rapport à l'autre, comportant une connexion de conducteur intérieur et une connexion de conducteur extérieur, présentant les éléments suivants :
- le dispositif de connexion (19) comprend un agencement de boîtier (19') qui forme un conducteur extérieur (19"),
- le long de l'agencement de boîtier formant le conducteur extérieur (19") est agencé, à distance de celui-ci, un conducteur intérieur (33),
- le conducteur intérieur (33) est retenu dans l'espace de logement (27) au moyen d'une monture de conducteur intérieur (29), via laquelle le conducteur intérieur (33) est séparé et/ou isolé sur le plan électrique-galvanique par rapport à l'agencement de boîtier formant le conducteur extérieur (19"),
**caractérisé par** les autres éléments suivants :
- l'agencement de boîtier comprend un fond (19a) et des portions de paroi latérale pourvues de deux parois latérales longitudinales opposées (19b), ce qui forme un espace de logement allongé (27), et
- à l'opposé du fond (5) est positionné un couvercle (19e) susceptible d'être posé sur l'agencement de boîtier (19') et recouvrant l'espace de logement (27).

2. Dispositif de connexion selon la revendication 1, **caractérisé en ce que** l'agencement de boîtier comprend une portion de paroi latérale périphérique pourvue de deux parois latérales longitudinales opposées (19b) et de deux parois latérales transversales (19c) opposées du côté frontal.

3. Dispositif de connexion selon la revendication 1 ou 2, **caractérisé en ce que** le dispositif de connexion (19) est mis en contact direct avec les agencements rayonneurs associés (5) ou avec les zones de socle associées (5a) des agencements rayonneurs (5).

4. Dispositif de connexion selon l'une des revendications 1 à 3, **caractérisé en ce que** la monture de conducteur intérieur (29) est constituée d'un matériau non conducteur.

5. Dispositif de connexion selon la revendication 4, **caractérisé en ce que** la monture de conducteur intérieur (29) est constituée de matière plastique.

6. Dispositif de connexion selon l'une des revendications 1 à 5, **caractérisé en ce que** le conducteur intérieur (33) est constitué d'un fil ou d'un fil non isolé.

7. Dispositif de connexion selon l'une des revendications 1 à 6, **caractérisé en ce que** l'adaptation d'impédance ou de puissance du dispositif de connexion est présélectionnée ou prédéterminée par différentes configurations du boîtier (19) ou du conducteur extérieur (19"), c'est-à-dire par différentes configurations de la dimension en section transversale ou de l'épaisseur des parois latérales longitudinales (19b) ou par différentes dimensions entre les parois latérales longitudinales opposées (19b).

8. Dispositif de connexion selon l'une des revendications 1 à 7, **caractérisé en ce que** l'adaptation d'impédance ou de puissance du dispositif de connexion est présélectionnée ou prédéterminée par différentes configurations de la monture de conducteur intérieur (29), c'est-à-dire par différentes distances ainsi déterminées par rapport au fond (19a).

9. Dispositif de connexion selon l'une des revendications 1 à 8, **caractérisé en ce que** l'adaptation d'impédance ou de puissance du dispositif de connexion est présélectionnée ou prédéterminée par l'utilisation d'un diélectrique inséré dans l'espace de logement (27) entre le conducteur intérieur (33) et l'agencement de boîtier (19'), ou bien par la configuration en section transversale du diélectrique.

10. Dispositif de connexion selon l'une des revendications 1 à 9, **caractérisé en ce que** celui-ci est réalisé sous forme de module double, à savoir en utilisant deux conducteurs intérieurs (33) agencés en décalage latéral l'un par rapport à l'autre.

11. Dispositif de connexion selon la revendication 10, **caractérisé en ce que** les deux conducteurs intérieurs (33) agencés en décalage latéral l'un par rapport à l'autre sont séparés l'un de l'autre par une barrette longitudinale médiane (19d) conductrice prévue entre ceux-ci.

12. Dispositif de connexion selon la revendication 10 ou 11, **caractérisé en ce que** la barrette longitudinale médiane (19d) fait partie du boîtier (19') du dispositif de connexion (19) et est réalisée de façon électriquement conductrice.

13. Dispositif de connexion selon l'une des revendications 1 à 12, **caractérisé en ce que** le boîtier (19') du dispositif de connexion (19) est électriquement conducteur en utilisant un métal électriquement conducteur.

14. Dispositif de connexion selon l'une des revendications 1 à 13, **caractérisé en ce que** le boîtier (19) est constitué d'un matériau non conducteur et est pourvu au moins d'une surface électriquement conductrice.

15. Dispositif de connexion selon l'une des revendications 1 à 14, **caractérisé en ce que** la monture de conducteur intérieur (29) présente un espace de logement (29b) pour loger et retenir le conducteur intérieur (33).

16. Dispositif de connexion selon la revendication 15, **caractérisé en ce que** l'espace de logement (29) est en forme de gorge.

17. Dispositif de connexion selon l'une des revendications 1 à 16, **caractérisé en ce que** le dispositif de connexion (19) en forme de boîtier est refermé par un couvercle (19e).

18. Dispositif de connexion selon la revendication 17, **caractérisé en ce que** le couvercle (19e) est constitué en matière plastique.

19. Dispositif de connexion selon la revendication 17 ou 18, **caractérisé en ce que** le couvercle (19e) présente sur son côté intérieur un agencement saillant sous la forme d'une barrette en saillie ou d'une nervure en saillie (19e') ou sous la forme de saillies espacées, qui, dans l'état monté du couvercle (19e), pénètre(nt) dans l'espace de logement (19b) en forme de gorge dans lequel est agencé le conducteur intérieur (33).

20. Dispositif de connexion selon l'une des revendications 1 à 19, **caractérisé en ce que** le dispositif de connexion (19) est constitué par un module de connexion (19') à manipuler comme une unité et réalisé à la manière d'un boîtier.

21. Dispositif de connexion selon l'une des revendications 1 à 20, **caractérisé en ce que** le dispositif de connexion (19), à titre d'élément fonctionnel intégré, est relié d'un seul tenant ou réalisé avec un réflecteur (3), de telle sorte que le fond (19a) du dispositif de connexion fait partie du réflecteur (3) et que les portions de paroi latérale (19b, 19c) sont reliées d'un seul tenant solidairement au réflecteur (3).

22. Dispositif de connexion selon la revendication 21, **caractérisé en ce qu'**entre les portions de paroi latérale (19b, 19c) est prévue une barrette longitudinale médiane (19d) qui est également reliée d'un seul tenant solidairement au réflecteur.

23. Dispositif de connexion selon l'une des revendications 1 à 22, **caractérisé en ce que** le dispositif de connexion (19) est réalisé à titre de composant intégral du réflecteur par un procédé de mise en forme, c'est-à-dire par un procédé de coulée sous pression ou de coulée par injection ou d'estampage ou de déformation.

24. Dispositif de connexion selon l'une des revendications 1 à 18, **caractérisé en ce que** le dispositif de connexion (19) est fixé par au moins deux vis (51) soit sur le réflecteur (3) soit sur les agencements rayonneurs (5) soit encore à leur socle (5a).

25. Dispositif de connexion selon la revendication 24, **caractérisé en ce que** le dispositif de connexion (19) est agencé au moins à une distance faible par rapport au réflecteur (3) et repose par des zones saillantes (53) sur les zones de socle des agencements rayonneurs (5) et y est fixé, ces zones de socle étant à découvert dans des évidements correspondants dans le réflecteur (3).

26. Dispositif de connexion selon l'une des revendications 1 à 23, **caractérisé en ce que** le dispositif de connexion (19) est monté posé directement sur le réflecteur (19).

27. Dispositif de connexion selon l'une des revendications 1 à 26, **caractérisé en ce que** le conducteur intérieur (33) est mis en place ou posé sensiblement sur toute sa longueur dans une monture de conducteur intérieur (29).

28. Dispositif de connexion selon l'une des revendications 1 à 27, **caractérisé en ce que** les longueurs de ligne entre les bornes de raccordement (35) et les deux agencements rayonneurs (5) agencés en décalage sont différentes pour engendrer différentes positions de phase et donc un angle d'inclinaison descendante ("down-tilt") présélectionnable.

29. Dispositif de connexion selon l'une des revendications 1 à 28, **caractérisé en ce que** les longueurs de ligne entre les bornes de raccordement (35) et les deux agencements rayonneurs (5) agencés en décalage sont différentes pour engendrer une adaptation d'impédance ou de puissance intégrée au moins pour les deux agencements rayonneurs raccordés (5).
